# EUROPÄISCHE PATENTSCHRIFT

(11) **EP 3 250 774 B1**
(45) Veröffentlichungstag und Bekanntmachung des Hinweises auf die Patenterteilung: **26.02.2020**
(21) Anmeldenummer: 15703906.6
(22) Anmeldetag: 28.01.2015
(51) Int. Cl.: E06B 9/80, E05F 15/48, E06B 9/13

(54) **TOR, INSBESONDERE SCHNELLLAUFTOR**
DOOR, IN PARTICULAR A HIGH-SPEED DOOR
PORTE, NOTAMMENT PORTE À ACTION RAPIDE

(43) Veröffentlichungstag der Anmeldung: 06.12.2017
(73) Patentinhaber: Frinova GmbH, 23689 Pansdorf (DE)
(72) Erfinder: DÜCK, Wilhelm, 23560 Lübeck (DE)
(74) Vertreter: Patentanwälte Vollmann Hemmer Lindfeld Partnerschaft mbB
(86) Internationale Anmeldenummer: PCT/EP2015/051685
(87) Internationale Veröffentlichungsnummer: WO 2016/119836

(56) Entgegenhaltungen:
- WO-A1-2007/006333
- DE-U1- 20 118 594
- DE-U1-202005 002 391
- US-A1- 2010 013 424

## Beschreibung

Die Erfindung betrifft ein Tor, insbesondere ein Schnelllauftor mit den im Oberbegriff des Anspruchs 1 angegebenen Merkmalen.

Tore mit vertikaler Laufrichtung des Torblattes sind in zahlreichen Ausführungsvarianten bekannt. So gibt es Hubtore, bei welchen das Torblatt als Ganzes nach oben gefahren wird, solche, bei denen das Torblatt in einer Schwenkbewegung nach oben gefahren wird, solche, bei denen das Torblatt segmentweise nach oben bewegt wird. Die Erfindung betrifft insbesondere sogenannte Schnelllauftore, bei denen ein flexibles Torblatt zum Öffnen auf einer angetriebenen Welle aufgewickelt und zum Schließen in Gegenrichtung bewegt wird. Derartige Schnelllauftore werden zum Beispiel vor Kühlräumen eingesetzt, um auch während des Be- und Entladens den Luftaustausch zwischen Kühlraum und Umgebung so gering wie möglich zu halten. Solche Schnelllauftore sind beispielsweise aus EP 1 760 237 A2, EP 0 816 624 B1 oder EP 1847 673 A1 bekannt.

Alle Hubtore mit vertikaler Laufrichtung des Torblattes haben gemeinsam, dass sie eine Sicherung aufweisen, welche ein unbeabsichtigtes Schließen, insbesondere ein Zufahren des Tores durch Eigengewicht verhindert.

Bei Toren, die über ein Zugmittel, zum Beispiel Stahlseile, Ketten oder Zahnriementrieb angetrieben sind, ist das Zugmittel so dimensioniert, dass ein Versagen desselben mit ausreichender Sicherheit ausgeschlossen werden kann. Eine Sicherung erfolgt jedoch über den Antrieb. Bei modernen Frequenzumrichter gesteuerten Motoren wird die beim Schließen im Generatorbetrieb erzeugte Energie in den Frequenzumrichter rückgespeist, was problematisch sein kann. Bei Schnelllauftoren, bei welchen ein flexibles Torblatt auf eine Welle aufgewickelt wird, zählt es zum Stand der Technik, Fliehkraftsicherungen vorzusehen, welche beim Überschreiten einer vorbestimmten Wellendrehzahl aktiviert werden und die Bewegung der Welle und damit die Schließbewegung des Torblattes anhalten.

Aus DE 201 18 594 U1 ist ein Schnelllauftor bekannt, welches einen Energiespeicher aufweist, um sicherzustellen, dass bei Ausfall einer elektrischen Bremseinrichtung das Tor öffnet.

Aus US 2010/013424 A1, DE 20 2005 002 391 U1 und WO 2007/006333 A1 sind Tore mit vertikaler Laufrichtung des Torblattes bekannt, welche nicht nur einen Antrieb zum Öffnen und Schließen des Tores, sondern auch eine zumindest in Schließrichtung ständig wirksame Bremseinrichtung aufweisen. Derartige Bremseinrichtungen sind technisch aufwendig, da sie auch dann funktionieren müssen, wenn eine externe Energieversorgung ausfällt. Ständig wirksame Bremseinrichtungen haben darüber hinaus den Nachteil, dass der Antrieb entsprechend stärker ausgelegt werden muss und/oder die Öffnungs- bzw. Schließgeschwindigkeit verringert wird.

Vor diesem Stand der Technik liegt der Erfindung die Aufgabe zugrunde, ein Tor, insbesondere ein Schnelllauftor, mit einem Torblatt mit vertikaler Laufrichtung hinsichtlich der Bremseinrichtung zu verbessern. Darüber hinaus soll die Ausgestaltung so sein, dass das Tor nach Möglichkeit mit hoher Geschwindigkeit öffnen und schließen kann.

Diese Aufgabe wird gemäß der Erfindung durch ein Tor mit den in Anspruch 1 angegeben Merkmalen gelöst. Vorteilhafte Ausgestaltungen der Erfindung ergeben sich aus den Unteransprüchen, der nachfolgenden Beschreibung und der Zeichnung. Hierbei können die in den Unteransprüchen und der Beschreibung angegebenen Merkmale jeweils für sich aber auch in geeigneter Kombination die erfindungsgemäße Lösung gemäß Anspruch 1 weiter ausgestalten.

Das erfindungsgemäße Tor, welches ein Torblatt mit vertikaler Laufrichtung aufweist, ist mit einem Antrieb zum Öffnen und Schließen des Tores versehen. Es weist eine zumindest in Schließrichtung ständig wirksame Bremseinrichtung auf, die dafür sorgt, dass das Tor unabhängig von seinem Antrieb zumindest in Schließrichtung abgebremst wird. Dabei ist die Bremseinrichtung vorteilhaft so ausgelegt, dass das Torblatt nicht allein durch seine Gewichtskraft, also die durch sein Eigengewicht hervorgerufene Kraft, sondern nur durch Unterstützung des Antriebs in Schließrichtung bewegt werden kann.

Grundgedanke der erfindungsgemäßen Lösung ist es, eine Bremseinrichtung in Form einer Bandbremse vorzusehen, welche sicherstellt, dass auch bei ausgeschaltetem Antrieb, Versagen des Antriebs, Defekt oder Bruch von Antriebsteilen sichergestellt ist, dass das Torblatt nicht von selbst, das heißt durch sein Eigengewicht, in die Schließstellung bewegt werden kann. Die Bremseinrichtung erzeugt also eine Bremskraft, welche ein unbeabsichtigtes Bewegen des Torblattes allein durch seine Gewichtskraft wirksam verhindert. Dabei kann gemäß der Erfindung vorgesehen sein, dass diese Bremskraft ständig wirkt, das heißt nicht nur beim Stillstand des Torblattes, sondern auch beim Bewegen des Torblattes in Öffnungs- oder Schließrichtung. Gemäß einer Weiterbildung der Erfindung kann es jedoch vorteilhaft vorgesehen sein, dass die Bremseinrichtung im Wesentlichen einer Bewegung in Schließrichtung entgegenwirkt, wohingegen in Öffnungsrichtung keine oder zumindest eine verringerte Bremskraft wirksam ist. Hierdurch kann der Antrieb beim Öffnen des Tores entlastet werden, was auch einen positiven Effekt auf die Öffnungsgeschwindigkeit haben kann.

Bei Toren, bei denen das Torblatt auf eine Welle aufwickelbar ist, wie dies typischerweise bei Schnelllauftoren der Fall ist, bei denen die Welle mit einem Antrieb verbunden ist, über welchen das Torblatt auf- und abwickelbar ist, ist gemäß der Erfindung die Bremseinrichtung vorgesehen, welche eine mechanische Bremse zwischen der Welle und einem ortsfesten Teil des Tores bildet. Eine solche Bremse ist besonders vorteilhaft, da sie im Bereich der Welle angeordnet ist, also dort, wo in der Regel ausreichend Freiraum vorhanden ist, also kein Raum im Bereich von Tor und Torblatt beansprucht wird. Dieser Raum, wo üblicherweise die Welle angeordnet ist, liegt oberhalb der Toröffnung und ist weder für ein- oder ausfahrende Fahrzeuge erreichbar und damit auch außerhalb des Bereiches, der durch Kollision typischerweise beschädigt werden kann. Die Anordnung der Bremseinrichtung in diesem Bereich ist daher auch aus Gründen der übrigen Betriebssicherheit besonders vorteilhaft.

Die Anordnung einer mechanischen Bremse zwischen Welle und einem ortsfesten Teil des Tores ist auch bei den Toren vorteilhaft anwendbar, bei welchen das Torblatt über ein Zugmittel bewegt wird, wie beispielsweise bei starren Hubtoren oder Sektionaltoren. Bei diesen Toren ist die Zugmittelauslegung der Gestalt, dass ein Versagen des Zugmittels bzw. der Zugmittel konstruktionsbedingt ausgeschlossen ist. Dabei sind die Zugmittel entweder so über die Welle geführt, dass sie kraftschlüssig mit dieser verbunden sind oder aber auf der Welle aufgewickelt.

Die Bremseinrichtung weist gemäß der Erfindung eine Bandbremse auf, wobei die Bremstrommel drehfest auf der Welle angeordnet ist und das Bremsband, welches die Bremstrommel zumindest teilweise umschließt, im Wesentlichen ortsfest ist. Eine solche Bandbremse ist äußerst robust und auch hinsichtlich der Bremsbeläge langzeitstabil. Aufgrund der großen Bremsflächen ist nicht nur der Verschleiß besonders gering, sondern auch die spezifische Erwärmung, die über die Bremse umgewandelte Wärmeenergie kann über die vergleichsweise große Fläche gut abgeführt werden, ohne durch örtliche Überhitzung zu Schäden zu führen.

Die Verwendung einer Bandbremse hat darüber hinaus den besonderen Vorteil, dass die Bremswirkung bei entsprechender Auslegung der Bremse in den beiden Drehrichtungen unterschiedlich sein kann. Hierzu ist das Bremsband vorteilhaft an einem Ende ortsfest und am anderen Ende begrenzt beweglich befestigt, wobei an diesem begrenzt beweglich befestigten Ende vorteilhaft eine Verstellvorrichtung vorgesehen ist, mit welcher die Bremskraft eingestellt werden kann.

Gemäß einer Weiterbildung der Erfindung wird diese Bandbremse vorteilhaft so angeordnet, dass sie in Schließrichtung des Torblattes eine höhere Bremskraft als in Öffnungsrichtung erzeugt. Dies ist von besonderem Vorteil, da dann der Antriebsmotor beim Antrieb der Welle in Öffnungsrichtung gegen eine geringere Bremskraft arbeiten muss als in Schließrichtung. Dadurch kann die beim Antrieb in Öffnungsrichtung aufzubringende Gewichtskraft nicht noch zusätzlich durch eine erhöhte Bremskraft belastet.

Vorteilhaft ist das verstellbar befestigte Ende des Bremsbandes mit einer Schraube am ortsfesten Teil des Tores befestigt, wobei Federmittel vorgesehen sind, welche in Öffnungsrichtung des Bremsbandes wirksam sind, also dafür sorgen, dass sich die Bremse, die sich beim Bewegen der Welle in Schließrichtung selbsttätig in ihrer Wirkung verstärkt, beim Antrieb der Welle in Öffnungsrichtung aufgrund der Federkraft auch wieder entlastet. Hierfür kann beispielsweise eine Schraubenfeder vorgesehen sein, welche die Stellschraube umgibt oder eine andere geeignete Feder.

Bei Verwendung einer Bandbremse wird vorteilhaft eine Bremstrommel aus Metall eingesetzt, wohingegen das Bremsband zumindest im Bereich, in dem es an der Trommel zur Anlage kommt, mit Filz oder einem vergleichbaren Belag versehen ist, welcher einerseits die erforderliche Bremswirkung übertragen kann und andererseits eine hohe Standzeit aufweist.

Die Erfindung ist nachfolgend anhand von in den Figuren dargestellten Ausführungsbeispielen näher erläutert. Es zeigen:
- Fig. 1: in stark vereinfachter schematischer Darstellung eine Ansicht auf ein Schnelllauftor mit einer Bremseinrichtung nach dem Stand der Technik,
- Fig. 2: in schematischer Darstellung einen Längsschnitt durch das Tor gemäß Fig. 1,
- Fig. 3: die Einzelheit III der Fig. 1 in vergrößerter Darstellung,
- Fig. 4: eine Ausführungsvariante der Erfindung in Darstellung gemäß Fig. 1,
- Fig. 5: die Ausführungsvariante gemäß Fig. 4 in Darstellung entsprechend Fig. 2,
- Fig. 6: die Einzelheit VI in Fig. 5 in vergrößerter Darstellung,
- Fig. 7: ein Tor mit starrem Torblatt in Ansicht gemäß Fig.1,
- Fig. 8: einen Querschnitt durch das Tor nach Fig. 7 und
- Fig. 9: die Einzelheit IX in Fig. 8 in vergrößerter Darstellung.

Bei dem anhand von Fig. 1 - 3 dargestellten Tor handelt es sich um ein Schnelllauftor, bei dem ein Torblatt 1 vor oder in einem Torrahmen 2 vertikal verfahrbar ist. Das Torblatt besteht aus einem elastisch flexiblen Werkstoff, typischerweise einer mehrlagigen Folie mit gasgefüllten Kammern und ist auf einer nahe der Oberseite des Torrahmens angeordneten Welle 3, die als Wickelwelle ausgebildet ist, aufwickelbar. Auf dieser Welle 3 ist ein Ende des Torblattes 1 befestigt, so dass sich beim Drehen der Welle in Richtung 4 das Torblatt spiralförmig auf die Welle 3 aufwickelt, wodurch das andere, freie untere Ende 5 des Torblattes 1 in vertikaler Richtung 6 längs des Rahmens 2 nach oben, also in Öffnungsrichtung, bewegt wird.

Hierzu ist ein Antriebsmotor 7 vorgesehen, der rahmenseitig befestigt ist und dessen Antriebswelle mit der Welle 3 entweder direkt oder über ein Getriebe antriebsverbunden ist oder Teil der Welle 3 bildet. Die Welle 3, die rahmenseitig drehbar gelagert ist, ist an einem Ende mit dem Antriebsmotor 7 verbunden und weist an ihrem anderen Ende eine Scheibe 9 auf, welche Teil einer Bremseinrichtung nach dem Stand der Technik bildet, mit welcher sichergestellt wird, dass bei Ausfall des Antriebs oder eines Defekts in der Antriebsverbindung das Torblatt 1 in seiner Stellung verharrt, also insbesondere nicht durch sein Eigengewicht entgegen der Richtung 6 in Schließrichtung bewegt wird.

Die Scheibenbremse 8 weist eine drehfest mit der Welle 3 verbundene Bremsscheibe 9 auf, an der ein Bremsklotz 10 anliegt, der innerhalb eines torrahmenseitig 2 angeordneten Bremssattels 11 in Richtung zur Bremsscheibe 9 hin sowie in Gegenrichtung, und zwar parallel zur Drehachse der Welle 3, bewegbar geführt ist. Der Bremsklotz 10 ist über eine Spannfeder 12 in Richtung zur Bremsscheibe 9 kraftbeaufschlagt. Die Spannkraft kann mittels einer Stellschraube 13 eingestellt werden und bestimmt die wirksame Bremskraft der Scheibenbremse 8.

In der vorstehend stark schematisch dargestellten Ausbildung liegt der Bremsklotz 10 einseitig an der Bremsscheibe 9 an, es kann jedoch zur Erhöhung der Bremswirkung auch ein die Bremsscheibe 9 abschnittsweise zu zwei Seiten übergreifender Bremssattel vorgesehen sein, welcher zwei aufeinander zubewegbare Bremsklötze aufweist um die Bremswirkung zu erhöhen und die Lager der Welle 3 axial- und damit bremskraftfrei zu halten.

Die anhand der Fig. 1 - 3 beschriebene Scheibenbremse 8 zählt zum Stand der Technik und wirkt sowohl in Öffnungsrichtung, wenn also das freie Ende 5 durch Aufwickeln des Torblatts 1 auf der Welle 3 nach oben bewegt wird, als auch in Gegenrichtung, also in Schließrichtung mit gleicher Bremskraft. Der Antriebsmotor 7 muss also in beiden Richtungen die Bremskraft der Bremse 8 überwinden um das Torblatt 1 zu bewegen. Die Bremse 8 stellt dabei sicher, dass unabhängig von der Stellung des Torblattes dieses stets durch die Bremse 8 und nur mit Hilfe des Antriebs bewegt werden kann.

Bei dem anhand der Fig. 4 - 6 dargestellten Ausführungsbeispiel gemäß der Erfindung handelt es sich ebenfalls um ein Schnelllauftor, bei dem das Torblatt 1 vor einem Torrahmen 2 vertikal verfahren wird, um das Tor zu öffnen bzw. zu schließen und das Torblatt 1 auf der Welle 3 aufgewickelt wird. Im Unterschied zu der vorbeschriebenen Ausführungsform ist dort jedoch keine Scheibenbremse 8 sondern eine Bandbremse 14 vorgesehen mit einer Bremstrommel 15, die drehfest mit der Welle 3 verbunden ist, sowie einem um die Bremstrommel um mehr als 180° umlaufenden Bremsband 16, das mit einem Ende 17 fest mit dem Torrahmen 2 und dessen anderes Ende 18 begrenzt beweglich über eine Stellschraube 19 ebenfalls mit dem Torrahmen 2 verbunden ist. Zwischen dem Ende 18 und dem Torrahmen ist eine die Stellschraube 19 umgebende Spannfeder 20 angeordnet. Die Bremstrommel 15 besteht aus Stahl, das Bremsband weist an seiner der Trommel zugewandten Seite einen Filzbelag auf, und besteht im Übrigen aus einem flexiblen Band.

Diese Bandbremse 14 hat den vorteilhaften Effekt, dass sie bei Bewegung des Torblattes 1 in Schließrichtung entgegen der Richtung 6, wenn die Welle 3 entgegen der Richtung 4 dreht, eine höhere Bremskraft erzeugt, als in Gegenrichtung. Dann wird nämlich das Bremsband 16 aufgrund der Reibung mit seiner Umschlingung um die entgegen der Richtung 4 drehende Bremstrommel 15 mitgenommen, wodurch das bewegliche Ende 18 entgegen der Kraft der Spannfeder 20 zum Torrahmen 2 hinbewegt wird. Hierbei wird eine selbsttätige Verstärkung der Bremswirkung erzeugt. Wird das Torblatt 1 hingegen in Gegenrichtung, also in Richtung 6, nach oben bewegt, so wird die Bandbremse zumindest teilweise gelöst. Die Spannfeder 20 löst dabei den innigen Verbund zwischen Bremsband 16 und Bremstrommel 15. Die Stellschraube 19 begrenzt jedoch diesen Weg und sorgt dafür, dass auch bei Aufwärtsbewegung des Torblatts 1 in Richtung 6, also beim Drehen der Welle in Richtung 4, stets eine ausreichende Bremskraft erhalten bleibt, um das Torblatt 1 bei Ausfall des Antriebs in seiner aktuellen Stellung zu halten, und zwar unabhängig davon, ob das Torblatt 1 vollständig auf die Welle 3 auf-oder, wie dies in Schließstellung des Tores der Fall ist, weitgehend abgewickelt ist.

Bei der anhand der Fig. 7 - 9 dargestellten Ausführungsvariante, die, soweit es ihre Bremseinrichtung betrifft, nicht zur Erfindung gehörig ist, ist ein starres Torblatt 21 vorgesehen, welches vor dem nicht im Einzelnen dargestellten Torrahmen vertikal verfahrbar ist. Es sind rahmenseitig zwei Führungen 22, hier in Form von im Querschnitt kreisrunden Führungsrohren vorgesehen, zwischen denen das Torblatt 1 geführt ist. Hierzu sind Führungshalbschalen 23 und 24 vorgesehen, von denen die Halbschalen 23 seitlich am Torblatt 21 befestigt sind und die Halbschalen 24 unter Einschluss des jeweiligen Führungsrohrs 22 mit der anderen Führungshalbschale 23 über zwei Schrauben 25 verbunden sind. Zwischen den Führungshalbschalen 23 und 24 eines Führungshalbschalenpaares sind jeweils die Schrauben 25 umgebende Federn 26 vorgesehen, welche die Halbschalen auseinanderdrücken. Die Halbschalen 23 und 24 sind an ihren Innenseiten mit einem Friktionsbelag 27, hier in Form von Filz, versehen. Die Schrauben 25 sind so eingestellt, dass die Führungshalbschalenpaare 23, 24 das Torblatt 21 in seiner vertikalen Stellung an den Führungsrohren 22 halten, und zwar unabhängig von der Torstellung.

Zum Antrieb des Torblatts 21 ist hier ein Zugmittelantrieb vorgesehen, in Form einer umlaufenden Kette 28, die einen Mitnehmer 29 aufweist, welcher die Kette 28 mit dem Torblatt 21 bewegungskoppelt. Über einen nahe dem oberen Ende eines Führungsrohrs 22 angeordneten Antrieb 30 wird der Kettentrieb und damit das Torblatt 21 angetrieben. Die quasi als Bremsbacken ausgebildeten Führungshalbschalen 23 und 24 sorgen dafür, dass das Torblatt 21 nur bewegt wird, wenn der Antrieb 30 aktiv ist und ansonsten unabhängig vom Antrieb in seiner Position verharrt.

### Bezugszeichen

- 1: - Torblatt
- 2: - Torrahmen
- 3: - Welle
- 4: - Drehrichtung
- 5: - freies Ende von 1
- 6: - Bewegungsrichtung
- 7: - Antriebsmotor
- 8: - Scheibenbremse
- 9: - Bremsscheibe
- 10: - Bremsklotz
- 11: - Bremssattel
- 12: - Spannfeder
- 13: - Stellschraube
- 14: - Bandbremse
- 15: - Bremstrommel
- 16: - Bremsband
- 17: - festes Ende
- 18: - begrenzt bewegliches Ende
- 19: - Stellschraube
- 20: - Spannfeder
- 21: - Torblatt
- 22: - Führung/ Führungsrohr
- 23: - Führungshalbschalen
- 24: - Führungshalbschalen
- 25: - Schrauben
- 26: - Federn
- 27: - Friktionsbelag
- 28: - Kette
- 29: - Mitnehmer
- 30: - Antrieb

## Patentansprüche

1. Tor, insbesondere Schnelllauftor, mit einem Torblatt (1, 21) mit vertikaler Laufrichtung (6), mit einem Antrieb (7, 30) zum Öffnen und Schließen des Tores und mit einer zumindest in Schließrichtung ständig wirksamen Bremseinrichtung, **dadurch gekennzeichnet, dass** die Bremseinrichtung eine Bandbremse (14) aufweist, mit einer Bremstrommel (15), die drehfest auf einer mit dem Antrieb (7, 30) verbundenen Welle (3) angeordnet ist, auf die das Torblatt (1) aufwickelbar ist oder über die Zugmittel geführt sind, über welche das Torblatt (1) bewegbar ist, und mit einem ortsfesten, die Trommel (15) zumindest teilweise umschließenden Bremsband (16).

2. Tor nach Anspruch 1, **dadurch gekennzeichnet, dass** die Bremseinrichtung so ausgelegt ist, dass das Torblatt (1, 21) nicht allein durch seine Gewichtskraft sondern nur durch Unterstützung des Antriebs (7, 30) in Schließrichtung bewegt werden kann.

3. Tor nach Anspruch 1 oder 2, **dadurch gekennzeichnet, dass** das Bremsband (16) an einem Ende ortsfest und am anderen Ende verstellbar befestigt ist.

4. Tor nach einem der vorhergehenden Ansprüche, **dadurch gekennzeichnet, dass** die Bandbremse (14) so angeordnet ist, dass in Schließrichtung des Torblatts (1) eine höhere Bremskraft als in Öffnungsrichtung wirksam ist.

5. Tor nach Anspruch 3 oder 4, **dadurch gekennzeichnet, dass** das verstellbar befestigte Ende (18) des Bremsbandes (16) mittels eine Schraube (19) verstellbar befestigt ist und dass Federmittel (20) vorgesehen sind, welche in Öffnungsrichtung der Bandbremse (14) wirksam sind.

6. Tor nach einem der vorhergehenden Ansprüche, **dadurch gekennzeichnet, dass** die Bremse (14) einen Bremsbelag aus Filz oder zumindest auf Basis von Filz aufweist.

## Claims

1. A door, in particular a high-speed door, with a door leaf (1, 21) with a vertical running direction (6), with a drive (7, 30) for opening and closing the door and with a braking device which is continuously active at least in the closure direction, **characterised in that** the braking device comprises a belt brake (14), with a brake drum (15) which is arranged on the shaft (3) in a rotationally fixed manner, said shaft being connected to the drive (7, 30) and onto which the door leaf (1) can be wound or over which pull means are led, via which pull means the door leaf (1) is movable, and with a stationary brake belt (16) which at least partly encompasses the drum (15).

2. A door according to claim 1, **characterised in that** the braking device is designed such that the door leaf (1, 21) cannot be moved in the closure direction solely by its weight force, but only with the assistance of the drive (7, 30).

3. A door according to claim 1 or 2, **characterised in that** the brake belt (16) is stationarily fastened at one end and is adjustably fastened at the other end.

4. A door according to one of the preceding claims, **characterised in that** the belt brake (14) is arranged such that a greater braking force is effective in the closure direction of the door leaf (1) than in the opening direction.

5. A door according to claim 3 or 4, **characterised in that** the adjustably fastened end (18) of the brake belt (16) is adjustably fastened by way of a screw (19) and that spring means (20) which are effective in the opening direction of the belt brake (14) are provided.

6. A door according to one of the preceding claims, **characterised in that** the brake (14) comprises a brake lining of felt or at least based on felt.

## Revendications

1. Porte, en particulier porte à fonctionnement rapide, comportant un vantail de porte (1, 21) à sens de marche vertical (6), comportant un entraînement (7, 30) pour ouvrir et fermer la porte et comportant un dispositif de freinage actif en permanence au moins dans le sens de fermeture, **caractérisé en ce que** le dispositif de freinage présente un frein à bande (14) équipé d'un tambour de frein (15) qui est agencé de manière solidaire en rotation sur un arbre (3) relié à l'entraînement (7, 30), sur lequel le vantail de porte (1) peut être enroulé ou au moyen duquel des moyens de traction sont guidés, par l'intermédiaire desquels le vantail de porte (1) peut être déplacé, et équipé d'une bande de frein stationnaire (16) qui entoure au moins par endroits le tambour (15).

2. Porte selon la revendication 1, **caractérisée en ce que** le dispositif de freinage est conçu de telle sorte que le vantail de porte (1, 21) ne peut pas être déplacé dans le sens de fermeture par l'intermédiaire de son seul poids mais uniquement par le soutien de l'entraînement (7, 30).

3. Portail selon la revendication 1 ou 2, **caractérisé en ce que** la bande de frein (16) est fixée pour être fixe à une extrémité et pour être réglable à l'autre extrémité.

4. Porte selon l'une des revendications précédentes, **caractérisée en ce que** le frein à bande (14) est agencé de manière telle qu'une force de freinage dans le sens de fermeture du vantail de porte (1) est plus élevée que dans le sens d'ouverture.

5. Portail selon la revendication 3 ou 4, **caractérisé en ce que** l'extrémité de la bande de frein (16) fixée de manière réglable (18) est fixée de manière réglable au moyen d'une vis (19), et **en ce que** sont prévus des moyens à ressort (20) qui agissent dans le sens d'ouverture du frein à bande (14).

6. Porte selon l'une des revendications précédentes, **caractérisée en ce que** le frein (14) présente une garniture de frein en feutre ou au moins à base de feutre.
